# NEUE EUROPÄISCHE PATENTSCHRIFT

(11) **EP 0 135 078 B2**
(45) Veröffentlichungstag und Bekanntmachung des Hinweises auf die Entscheidung über den Einspruch: **09.10.1991**
(45) Hinweis auf die Patenterteilung: 01.06.1988
(21) Anmeldenummer: 84108997.2
(22) Anmeldetag: 30.07.1984
(51) Int. Cl.: F27B 7/08, F27B 7/16, F27B 7/06

(54) **Drehrohrofen und dessen Verwendung**
Rotary drum furnace and its use
Four rotatif et son utilisation

(30) Priorität: 09.08.1983 DE 3328709
(43) Veröffentlichungstag der Anmeldung: 27.03.1985
(73) Patentinhaber: BAYER AG, 51368 Leverkusen (DE)
(72) Erfinder: Janz, Helmut, Dipl.-Ing., D-4060 Viersen 1 (DE); Rodi, Fritz, Dr., D-4130 Moers 1 (DE); Soppe, Alfred, Dipl.-Ing., D-4174 Issum 2 Sevelen (DE); Rademachers, Jakob, Dr., D-4150 Krefeld 12 (DE)

(56) Entgegenhaltungen:
- BE-A- 414 362
- DE-A- 0 880 726
- DE-A- 2 944 693
- DE-A- 3 025 716
- DE-C- 699 448
- DE-U- 1 674 696
- FR-A- 2 325 006
- GB-A- 1 263 629
- US-A- 1 594 046
- DE-A-P36238D
- Chemie-Ing.-Technik 51, (1979) Nr.8, S.771-778

## Beschreibung

Die vorliegende Erfindung betrifft einen Drehrohrofen für die Durchführung von Gas-Feststoff-Reaktionen, bestehend aus einem indirekt beheizten, rotierenden und mit Auf- und Abgabevorrichtungen für Feststoffe und Gasein- und -ableitungen versehenen Reaktionsrohr mit inneren Einbauten.

Weiterhin betrifft die Erfindung die Verwendung des Drehrohrofens.

Drehrohröfen werden für die Durchführung zahlreicher Reaktionen zwischen Gasen und rieselfähigen, nicht klebenden Feststoffen eingesetzt (Chem.-Ing.-Techn. 51 (1979) Nr. 8, S. 771-778; Verlag Chemie Weinheim).

Aus der BE-A 414 362 ist ein direkt beheizter Drehrohrofen bekannt, bei dem um ein Zentralrohr Siebe oder Lochbleche angeordnet sind, die ganze Wendelabschnitte voneinander abtrennen. In diesen Wendelabschnitten sorgen Kugelfüllungen für eine Mahlung des zu trocknenden Gutes.

Indirekt beheizte Drehrohröfen werden insbesondere bei solchen Prozessen eingesetzt, bei denen eine von der Rauchgasart und -menge unabhängige Gasführung und Gaszusammensetzung innerhalb des Drehrohres benötigt wird.

Derartig indirekt beheizte Öfen können sowohl mit elektrischen Heizelementen als auch mit Brennern ausgerüstet sein. Selbst bei öl- oder gasbeheizten Öfen führt die Aussenheizung zu einer von der Rauchgasart und -menge unabhängigen Gasführung und Gaszusammensetzung innerhalb des Drehrohres. Gewünschte Temperaturprofile können durch getrennt regelbare Heizzonen eingestellt werden.

Da solche Drehrohröfen gasdicht betrieben werden können, erlauben sie eine Fahrweise unter erhöhtem Gasdruck. Deshalb werden sie für die Durchführung von Reaktionen in einer gewünschten Gasatmosphäre unter völligem Ausschluss von Luftsauerstoff bevorzugt eingesetzt. Besonders sind sie für Reaktionen interessant geworden. bei denen eine erhöhte Gefahr zur Bildung explosiver Gemische mit Luft besteht, wie es bei leicht entzündlichen Gasen und feinteiligen. pyrophoren Pulvern der Fall ist.

Drehrohröfen haben den Vorteil der kontinuierlichen Reaktionsführung im bewegten Bett. Sie weisen aber den Nachteil der Quer- und Längsvermischung während des Durchgangs der Reaktionspartner durch den Ofen auf. Hierdurch erfahren die Einzelpartikel verschiedene Reaktionsbedingungen entsprechend ihrer unterschiedlichen Verweilzeit in den einzelnen Zonen.

Ändern sich aber die Eigenschaken der Feststoffe während der Reaktion, so lässt sich die mittlere Verweiizeit der Einzeipartike) nur noch schwer vorherberechnen. Sie kann nur noch experimentell, beispielsweise durch Dotierung, ermittelt werden. Allgemein werden unter diesen Umständen relativ breite Verweilzeitspektren erhalten. Das bedeutet eine für das Einzelkorn unterschiedliche Behandlungsdauer, die bei empfindlichen Produkten zu einem deutlichen Qualitätsnachteil führen kann.

Das Ziel dieser Erfindung besteht darin, einen Drehrohrofen bereitzustellen, in dem es möglich ist, ein möglichst enges Verweilspektrum bei möglichst gutem Kontakt zwischen Gas und Feststoff zu erzielen.

Bisher sind bereits Massnahmen zur Erzielung engerer Verweilzeitspektren bekannt geworden. So ist es heute üblich, mit der Ofenwand fest verbundene Wendeln einzubauen, die auf das Produkt eine Zwangsförderung ausüben. Auch sind Massnahmen beschrieben, die einen besseren Kontakt von Gas und Feststoff herbeiführen sollen. So werden beispielsweise Wendeleisten oder Hubschaufeln eingebaut, die das Produkt anheben und quer zur Gasströmung abfallen lassen.

Es ist aus der DE-A 3 025 716 eine Vorrichtung bekannt geworden, die bei einheitlicher Verweilzeit durch wendelförmige Zwangsförderung einen besseren Kontakt von Gas und Feststoff ergibt, indem das Gas ebenfalls entlang der wendelförmigen Bahn geleitet wird. Der Nachteil dieses indirekt beheizten, rotierenden wendelförmigen Reaktionsrohres besteht darin, dass die Zuführung des Feststoffes schwierig ist und in der normalen Ausführungsform bei jeder Umdrehung des Wendelrohres intermittierend erfolgt. Ein weiterer Nachteil ergibt sich dadurch, dass die reaktionsfähigen Gase nur oberhalb der Schüttung entlang geleitet werden können, infolgedessen kann kein sehr hoher Nutzungsgrad des Gases erreicht werden.

Es gelang nun, einen solchen Drehrohrofen zu konstruieren, der die genannten Forderungen hervorragend erfüllt, ohne die oben beschriebenen Nachteile aufzuweisen.

Der erfindungsgemässe Drehrohrofen für die Durchführung von Gas-Feststoff-Reaktionen, bestehend aus einem indirekt beheizten, rotierenden und mit Auf- und Abgabevorrichtungen für Feststoffe und Gasein- und -ableitungen versehenen Reaktionsrohr mit inneren Einbauten ist dadurch gekennzeichnet, dass die Einbauten aus einem über die gesamte Ofenlänge verlaufenden, beidseitig geschlossenen Zentralrohr und einer Wendelung, die ihrerseits sowohl mit dem Zentralrohr und dem äusseren Drehrohr dicht verbunden ist, bestehen und der innere Umfang des äußeren Drehrohres mit positiv angestellten Hubschaufeln versehen ist, wobei deren Höhe «h» so bemessen ist, daß die Materialteilchen das Innenrohr nicht berühren.

In einem solchen Drehrohrofen geschieht eine Zwangsförderung ohne Rückvermischung durch die geschlossenen Wendel. Dies bedingt ein enges Verweilzeitspektrum der Einzelteilchen; jedes Feststoffteilchen erfährt somit die gleichen Bedingungen und zeigt gleiche Eigenschaken auf.

Zur Durchführung der meisten Reaktionen sollte das Drehrohr gasdicht abgeschlossen sein.

Die vorgenannten im Drehrohr enthaltenen Einbauten, im folgenden als geschlossene Wendel mit Hubschaufeln bezeichnet, sind besonders wirkungsvoll, wenn das wendelförmig um das Zentralrohr bewegte Reaktionsgas im Gegenstrom zum Feststoff geführt wird. In der Freizone zwischen Zentralrohr und Hubschaufeln liegt in jeder Wendelkammer ein feststoffbeladener Gasraum vor, der durch die von den aufwärtsgeführten Hubschaufeln abrieselnden Produktschleier erzeugt wird. Bei Gegenstromführung von Gas und Feststoff sind diese Zonen mit mechanisch unterstützten Wirbelschichten vergleichbar. Die Anzahl der Windungen über die Länge des Drehrohres entspricht der Anzahl der hintereinandergeschalteten Wirbelschichten.

Dieses als Vielstufenwirbelschichtreaktor anzusehende Drehrohr sollte im Freiraum jeder Wendelung wegen des intensiven Gaskontaktes möglichst gleichmässig mit Feststoff beaufschlagt werden. Durch die positiv angestellten Hubschaufeln ergibt sich während des Betriebes eine höhere Druckdifferenz zwischen den Gaseinund -austrittsstellen. Es wurde nämlich festgestellt, daß bei guter Feststoffverteilung im Gasraum der durch die Wirbelschicht erzeugte Druckverlust um ein Vielfaches höber liegt als der Druckverlust, der lediglich durch die gekrümmte Kanalströmung mit ruhender Schüttung hervorgerufen wird.

Die Höhe der Hubschaufeln, in Fig. 2 mit h bezeichnet, wird vorteilhafterweise so bemessen, dass der Rest des von den Hubschaufeln abfallenden Feststoffes noch gerade nicht das innere Zentralrohr berührt. Hierdurch ist gewährleistet, dass keine Vermischung des Produktes von einer Wendelkammer in die anderen erfolgt.

Der Vorteil des erfindungsgemässen Drehrohrofens besteht in einem verbesserten Kontakt von Gas und Feststoff, entsprechend einer verstärkten Ausnutzung des zu reagierenden Gases bei Gegenstromführung.

Glechzeitig ergibt sich ein enges Verweilzeitspektrum der Feststoffteilchen. Die Steuerung der Verweilzeit wird vereinfacht, da sie in grossen Bereichen nur noch von der Drehzahl und nicht mehr von Aufgabemenge und Ofenneigung beeinflusst wird. Ebenfalls lässt sich der Füllgrad des Drehrohres leichter einstellen, da er von der Aufgabemenge und weniger von Drehzahl und Neigung des Ofens abhängt.

Die Kapazität des erfindungsgemässen Drehrohrofens kann im Vergleich zu herkömmlichen Verfahren wesentlich gesteigert werden, ohne eine Verschlechterung des Produktes in Kauf nehmen zu müssen. In vielen Fällen lassen sich die Qualitätseigenschaken verbessern. Die erforderlichen Ofentemperaturen können häufig bei gleicher oder verkürzter Verweilzeit erniedrigt werden, wodurch neben Einsparung von Heizenergie Verbesserungen der Materialeigenschaften für thermoempfindliche Stoffe erzielt werden. Der Einfluss des Kornspektrums auf die Produktqualität wird stark zurückgedrängt, somit eine homogene Produktqualität erreicht.

Der erfindungsgemässe Drehrohrofen ist technisch veilseitig einsetzbar für kontinuierlich geführte Reaktionsprozesse von Gasen mit rieselfähigen, nicht klebenden Feststoffen. Er kann auch prinzipiell für thermische Behandlungen, wie für Aufheiz- oder Abkühlvorgänge oder für Temperungen in verschiedenen Gasatmosphären eingesetzt werden. Es ist hierbei unerheblich, ob in dem zu behandelnden Gut chemische Reaktionen oder nur physikalische Prozesse, wie Wärmeübergänge von Gas auf Feststoff, ablaufen.

Ein weiterer Gegenstand der vorliegenden Erfindung ist daher auch die Verwendung des Drehrohrofens für verschiedene Verfahren. Beispielsweise gehört hierzu die Verwendung des erfindungsgemässen Drehrohrofens für Oxidations-, Reduktions-, Chlorierungs-, Abröst-, Aufschluss-, Katalyse-, Temper- oder Abkühlprozesse. Zum Gegenstand der vorliegenden Erfindung gehört bevorzugt die Verwendung des Drehrohrofens für die Herstellung feinteiliger Metalle oder Metalloxide durch Reduktion höherwertiger Oxide mit reduzierenden Gasen, insbesondere zur Herstellung von feinteiligen Eisenoxiden mit definiertem Oxidationsgrad und metallischem Eisen für magnetische Aufzeichnungszwecke.

Gerade bei solchen magnetischen Aufzeichnungsmaterialien kommt der Vorteil der erfindungsgemässen Verwendung zum Tragen, da diese Produkte wegen ihrer Feinteiligkeit bei Temperaturbehandlungen leicht zu Versinterungen neigen, gleichzeitig sind die magnetischen Daten dieser qualitativ hochwertigen Produkte wesentlich von einem engen Teilchenspektrum bedingt.

Aber auch die Gewinnung von Metallen, wie Wolfram, Kupfer oder Nickel, kann vortelhaft im erfindungsgemässen Drehrohrofen erfolgen. Weiter wird die Herstellung von Mischphasenpigmenten, Aktivkohle und keramischen Feststoffen in solchen Öfen ermöglicht, um nur einige Beispiele anzuführen.

In den Abbildungen ist der erfindungsgemässe Drehrohrofen rein schematisch dargestellt und nachstehend näher erläutert. Im einzelnen zeigen
Fig. 1 einen Längsschnitt durch das Drehrohr,
Fig. 2 einen Querschnitt des Drehrohres.

In Fig. 1 wird der Feststoff über eine Produktaufgabe 1 in das Drehrohr geführt. Er wird durch die zwischen äusserem Drehrohr 9 und innerem Zentralrohr 6 dicht eingebaute Wendel 5 entsprechend der Umdrehungszahl des Drehrohres in angezeigter Durchlaufrichtung weitergeführt. Das behandelte Produkt tritt bei 2 aus dem Drehrohr. Im Gegenstrom hierzu wird bei 3 das Reaktions- oder Prozessgas dem Drehrohr zugeführt. Damit das Gas entsprechend der Wendelung spiralförmig dem Feststoff entgegenströmt, ist das innere Zentralrohr 6 an beiden Enden mit Verschlussstopfen 7 versehen. Bei 4 wird das Gas aus dem sich drehenden Reaktionsrohr abgeleitet.

In Fig. 2 ist über dem Querschnitt gesehen schematisch der Anteil der Feststoffe zu erkennen, der als Schüttung auf den gleichmässig über den inneren Umgang des äusseren Drehrohrofens 9 angebrachten Hubschaufeln 8 ruht. In 10 ist der Drehsinn des Gasstromes entgegen den von den Schaufeln 8 abfallenden Produktschleiern, und in 11 ist die Drehrichtung des Reaktionsrohres angezeigt.

Die Dimensionierung der Einbauten ist abhängig von den vorgesehenen Mengenströmen, den erforderlichen Stoffverhältnissen und den produktspezifischen Eigenschaften der Reaktionspartner. Besonders gehen in die Auslegung Korngrösse, Kornverteilung, Schüttwinkel und Dichte der Feststoffe sowie in geringerem Umfang Viskosität und Dichte der Gase ein, Kennzahlen, die auch in der Fliessbettechnik eine wichtige Rolle spielen.

Durch die Festlegung von Drehrohrdurchmesser und -länge, Wendelsteigerung, Zentralrohrdurchmesser, Hubschaufelanzahl, -form, -höhe und - anstellung sind ausreichend Beeinflussungsmöglichkeiten für das Betriebsverhalten gegeben. Als veränderbare Parameter dienen Aufgabemenge, Temperaturprofil, Umdrehungszahl des Drehrohres, Gasmenge, Inertgasanteil und Ausgangstemperatur von Gas und Feststoff.

Die Drehzahl ist so zu wählen, dass das Material genügend oft angehoben wird. Bei zu geringer Umdrehung überwiegt das Ruhen der Schüttung auf den Hubschaufeln. Wenn beinormalen Drehzahlen die Verweilzeit bei gegebener Reaktorlänge für den vollständigen Umsatz nicht ausreicht, ist es sinnvoll, alternierend das Drehrohr in beiden Drehrichtungen zu betreiben, wobei die für die Produktdurchschleusung massgebende Drehrichtung zeitlich überwiegt. Durch diese Massnahme werden bei gleicher Drehzahl längere Verweilzeiten erhalten. Das Anstellen der Hubschaufeln wirkt sich bei dieser besonderen Verfahrensweise nicht mehr vorteilhaft aus.

Der Füllgrad des Drehrohres wird bevorzugterweise so eingestellt. dass kein Überschiessen des Produktes über die Hubschaufeln erfolgt.

Zur weiteren Erläuterung der erfindungsgemässen Verwendung des Drehrohrofens dienen nachfolgend aufgeführte Beispiele, ohne dass darin eine Einschränkung der Erfindung zu sehen ist.

### Beispiel 1

Herstellung von Magnetit aus Hämatit durch Reduktion mit Wasserstoff.

Durch Entwässerung von a-FeOOH (Goethit) gewonnenes. nadelförmiges a-Fe₂0₃ (Hämatit) mit einer Korngrösse von 0,5 bis 2 mm und einer spez. Oberfläche von 29 m²/g wird aus einem Vorratsbunker kontinuierlich über eine Bandwaage in den Drehrohrofen geleitet. Das indirekt beheizbare. gasdichte Drehrohr verfügt über eine in drei getrennt regelbaren Zonen aufgeteilte Heizstrecke von 2 m bei einem inneren Durchmesser von 30 cm. Die inneren Einbauten bestehen aus der geschlossenen Wendel mit 43 Windungen. In jeder Wendelkammer sind über den Umfang gleichmässig verteilt 16 mit einem Winkel von 25° positiv angestellte Hubschaufeln angebracht. Die Höhe der Hubschaufeln beträgt 35 mm. Das Zentralrohr besitzt einen Durchmesser von 76 mm. Die Kanallänge errechnet sich zu ca. 25 m.

Mit einer eingestellten Drehzahl von 2 Upm wird eine Verweilzeit von etwa 20 min erhalten. Die Temperaturen werden von der Durchlaufrichtung der Feststoffe her gesehen in der ersten Zone auf 420°C und in der zweiten und dritten Zone auf 440°C gehalten. Bei einer Aufgabemenge an Hämatit von 24 kg/h beträgt der Füllgrad 11,5%. Die im Gegenstrom zugeführte Wasserstoffmenge liegt bei 3 Nm³/h. Zusätzlich wird noch 1 Nm³/h Wasserdampf eingespeist. Zur Abdichtung von den Ofenköpfen dient die Aufgabe von 0,75 Nm³/h Stickstoff. Der Druckverlust im bewegten Drehrohr liegt bei 10 mm, im ruhenden bei 4 mm Wassersäule.

Am Ofenauslauf wurden kontinuierlich etwa 23 kg/h Magnetit mit einem FeO-Gehalt von 30% erhalten. Nach der thermischen Behandlung des Produktes bei 100°C in einer Stickstoffatmosphäre mit 6,5 Vol.% Sauerstoff erniedrigt sich der FeO-Gehalt auf 25 bis 27%. Der nun stabilisierte nadelförmige Magnetit weist eine spez. Oberfläche von 28 m²/g auf. Die Ausrichtbarkeit (Rechteckigkeitsverhältnis) beträgt 0,90, gemessen in einem Magnetfeld von 3000 Oe. Die Koerzitivkraft liegt bei 450 Oe. Damit ist das erhaltene Produkt in der Anwendung als magnetisches Aufzeichnungsmaterial vorzüglich geeignet.

Vergleichsversuche in einem Drehrohr gleicher Abmessungen, jedoch lediglich mit Wendeleisten als innere Einbauten, zeigten, dass bei gleicher Temperatureinstellung und bei gleichem Wasserstoffdurchsatz nur die halbe Gewichtsmenge Hämatit reduziert werden konnte. Zudem betrug die spezifische Oberfläche des erhaltenen stabilisierten Magnetits nur 24 m²/g bei einer niedrigeren Ausrichtbarkeit von 0.85.

### Beispiel 2

Herstellung von metallischen Eisenteilchen durch Reduktion von Goethit mittels Wasserstoff.

In dem in Beispiel 1 beschriebenen Drehrohr wird a-FeOOH (Goethit) in einer Menge von 2 kg/h aufgegeben. Die Korngrösse des zugeführten Materials liegt zwischen 0,5 und 2 mm. Die spez. Oberfläche beträgt 56 m²/g. Die Temperaturen des mit 4% Neigung und 2 Upm sich drehenden Reaktionsrohres werder in den drei Heizzonen auf etwa 430°C eingestellt. Die im Gegenstrom zugeführte Wasserstoffmenge liegt bei 15 Nm³/h. Zusätzlich werden über die Ofenköpfe 2 Nm³/h Stickstoff eingeleitet. Man erhält stündlich 1,25 kg pyrophores Eisen mit einem Metallgehalt von 98,5%. Die spez. Oberfläche des nadelförmigen Eisens beträgt 20 m²/g, die Koerzitivkraft 1100 Oe. Das Produkt ist besonders zur Einarbeitung in Magnetbänder geeignet.

## Patentansprüche

1. Drehrohrofen für die Durchführung von Gas-Feststoff-Reaktionen, bestehend aus einem indirekt beheizten, rotierenden und mit Auf- und Abgabevorrichtungen für Gasein- und -ableitungen versehenen Reaktionsrohr mit inneren Einbauten, dadurch gekennzeichnet, daß die Einbauten aus einem über die gesamte Ofenlänge venaufenden, beidseitig geschlossenen Zentralrohr (6) und einer Wendelung (5), die ihrerseits sowohl mit Zentralrohr (6) und dem äußeren Drehrohr (9) dicht verbunden ist, bestehen und der innere Umfang des äußeren Drehrohres (9) mit positiv angestellten Hubschaufeln (8) versehen ist, wobei deren Höhe « h » so bemessen ist, daß die Materialteilchen das Innenrohr nicht berühren.

2. Drehrohrofen gemäß Anspruch 1, dadurch gekennzeichnet, daß die Hubschaufetn gleichmäßig verteilt sind.

3. Drehrohrofen gemäß einem der Ansprüche 1 oder 2, dadurch gekennzeichnet, daß das Reaktionsrohr gasdicht abgeschlossen ist.

4. Verwendung des Drehrohrofens gemäß einem der Ansprüche 1 - 3 zur Durchführung von Oxidations-, Reduktions-, Chlorierungs-, Abröst-, Aufschluß-, Katalyse-, Temper- oder Abkühlprozessen.

5. Verwendung des Drehrohrofens gemäß einem der Ansprüche 1 - 3 zur Herstellung von magnetischen Eisenoxidpigmenten.

6. Verwendung des Drehrohrofens gemäß einem der Ansprüche 1 - 3 zur Herstellung von magnetischen Metallteilchen.

7. Verwendung des Drehrohrofens gemäß einem der Ansprüche 4 bis 6, dadurch gekennzeichnet, daß die Gase im Gegenstrom zu den Feststoffen geleitet werden.

## Claims

1. Revolving tubular kiln for carrying out gas-solid reactions, consisting of an indirectly heated, rotating reaction pipe equipped with internal fittings and having input and discharge devices for the introduction and removal of gases, characterised in that the internal fittings consist of a central pipe (6) extending over the whole length of the kiln and closed at both ends and a spiral (5) which is tightly connected both to the central pipe (6) and to the outer, rotating pipe (9), and the internal circumference of the outer rotating pipe (9) is fitted with positively set lifting shovels (8) which are of such a height "h" that the material particles do not touch the inner pipe.

2. Revolving tubular kiln according to Claim 1, characterised in that the lifting shovels are uniformly distributed.

3. Revolving tubular kiln according to one of the claims 1 or 2, characterised in that the reaction pipe is gas-tightly sealed.

4. Use of the revolving tubular kiln according to one of the claims 1 to 3 for carrying out oxidation, reduction, chlorination, roasting, decomposition, catalytic, tempering or cooling processes.

5. Use of the revolving tubular kiln according to one of the claims 1 to 3 for the production of magnetic iron oxide pigments.

6. Use of the revolving tubular kiln according to one of the claims 1 to 3 for the production of magnetic metal particles.

7. Use of the revolving tubular kiln according to one of the claims 4 to 6, characterised in that the gases are conducted in counter-current to the solids.

## Revendications

1. Four tubulaire rotatif pour produire des réactions entre des gaz et des matières solides, comprenant un tube de réaction tournant, chauffé indirectement, à éléments incorporés à l'intérieur et pourvu de dispositifs de chargement et de déchargement pour les matières solides et de conduites d'introduction et d'évacuation pour les gaz, caractérisé en ce que les éléments incorporés sont constitués d'un tube central (6) s'étendant sur toute la longueur du four et fermé aux deux extrémités et d'une hélice (5) qui est reliée étanche à la fois au tube central (6) et au tube extérieur tournant (9) et en ce que la périphérie interne du tube extérieur (9) est garnie d'aubes élévatrices (8) à angle d'incidence positif, leur hauteur "h" étant choisie de manière que les particules de la matière ne touchent pas le tube intérieur.

2. Four selon la revendication 1, caractérisé en ce que les aubes sont réparties uniformément.

3. Four selon une des revendications 1 ou 2, caractérisé en ce que le tube de réaction est fermé étanche au gaz.

4. Utilisation du four tubulaire rotatif selon une des revendications 1 à 3, pour réaliser des processus d'oxydation, de réduction, de chloration, de grillage, de dissolution, de catalyse, de recuit ou de refroidissement.

5. Utilisation du four tubulaire rotatif selon une des revendications 1 à 3, pour la production de pigments d'oxyde de fer magnétiques.

6. Utilisation du four tubulaire rotatif selon une des revendications 1 à 3, pour la production de particules métalliques magnétiques.

7. Utilisation du four tubulaire rotatif selon une des revendications 4 à 6, caractérisée en ce que l'on fait circuler les gaz à contrecourant avec les matières solides.
